# FASCICULE DE BREVET EUROPEEN

(11) **EP 0 066 478 B1**
(45) Date de publication et mention de la délivrance du brevet: **29.05.1985**
(21) Numéro de dépôt: 82400579.7
(22) Date de dépôt: 30.03.1982
(51) Int. Cl.: E02D 5/18

(54) **Procédé pour assurer la continuité mécanique entre deux panneaux adjacents d'une paroi en béton armé moulée dans le sol**
Verfahren zum Sichern der mechanischen Kontinuität zwischen zwei Platten einer im Boden angeordneten Wand aus Stahlbeton
Method to assure the mechanical continuity between two adjoining panels of a reinforced concrete wall cast in the earth

(30) Priorité: 22.05.1981 FR 8110223
(43) Date de publication de la demande: 08.12.1982
(73) Titulaire: SONDAGES INJECTIONS FORAGES "S.I.F." ENTREPRISE BACHY, F-92300 Levallois-Perret (FR)
(72) Inventeur: Stenne, Roland Alfred Charles, F-92410 Ville d'Avray (FR)
(74) Mandataire: de Boisse, Louis Arnaud

## Description

L'invention se rapporte au domaine du génie civil et concerne plus particulièrement un procédé pour assurer la continuité mécanique et la transmission des efforts entre deux panneaux adjacents d'une paroi en béton armé moulée dans le sol.

Les différents procédés étudiés jusqu'à présent reposent sur le principe de la transmission des efforts dans le béton par recouvrement des armatures horizontales des extrémités des cages des panneaux adjacents. A cette fin, l'extrémité de la cage d'un premier panneau n'est pas bétonnée grâce à la mise en place d'un système de cloisonnement séparant la partie bétonnée du panneau d'un espace laissé libre et mis ensuite en communication avec l'excavation d'un deuxième panneau voisin, afin de permettre la mise en place de la cage du deuxième panneau avec recouvrement avec la cage du premier panneau et d'assurer ainsi la continuité entre les deux panneau après bétonnage.

La continuité entre panneaux ainsi créée est la même que dans le cas de la reprise de bétonnage d'un voile classique en béton, la difficulté étant de trouver un coffrage laissant passer les armatures dans les conditions d'exécution d'une paroi moulée, c'est-à-dire à plusieurs mètres de profondeur et sous boue bentonitique.

Mis à part le caractère complexe du coffrage nécessaire à la réalisation de cette continuité d'armatures et de sa difficulté de mise en oeuvre qui entraîne, en plus de l'incidence sur le coût de l'opération elle-même, un ralentissement de la cadence du chantier par rapport à une paroi classique, ces procédés présentent deux graves inconvénients dans la conception même du joint par recouvrement des armatures:
-les longueurs de recouvrement des armatures horizontales sont limitées par les dimensions du système mis en oeuvre et ne sont, en général, pas suffisantes si l'on vent utiliser des diamètres de barres intéressants; le strict respect des règles de béton armé entraînerait un surdimensionnement de ces systèmes qui leur ferait perdre beaucoup de leur intérêt;
- le procédé, de par sa nature, interdit la mise en place d'aciers transversaux de couture dans la zone de recouvrement des barres horizontales comme le réclament les règles de béton armé.

Au surplus, l'emploi d'un système de cloisonnement avec les moyens d'étanchéité nécessaires associés, renchérit considérablement le coûts et constitue une gêne d'un point de vue pratique du fait de son encombrement.

Ces procédés antérieurs visant à assurer la transmission des efforts entre deux panneaux adjacents de paroi moulée par la réalisation d'une continuité des armatures horizontales par un dispositif basé sur le principe classique et bien connu en béton armé de recouvrement des barres de renforcement, n'apportent donc pas une solution entièrement satisfaisante au problème posé tant du point de vue de l'application des règles du béton armé que du point de vue de l'économie et des conditions de réalisation pratique.

L'invention a pour objet de fournir un noveau procédé pour assurer la continuité mécanique et la transmission des efforts entre deux panneaux adjacents d'une paroi en béton armé, moulée dans le sol, qui est exempt des défauts susmentionnés et constitue un progrès technique remarquable.

Selon l'invention, ce procédé consiste à noyer dans le béton d'un panneau n en cours de réalisation les corps d'une pluralité de vérins répartis à intervalle sur la hauteur du panneau et disposés à l'extrémité dudit panneau adjacente au panneau n+ suivant à réaliser, les tiges des vérins étant en position rétractée et leurs extrémités étant amenées au voisinage immédiat des moyens de coffrage de l'extrémité de l'excavation dans laquelle est coulé le panneau n, puis, après prise suffisante du béton de ce panneau, exécution de l'excavation du panneau n+ suivant et enlèvement des moyens de coffrage prévus à l'extrémité de l'excavation du panneau n, à déployer les tiges des vérins de manière qu'elles pénètrent dans l'excavation du panneau n+1 suivant à réaliser et, enfin, à bétonner l'excavation dudit panneau n+ en noyant ainsi les tiges des vérins dans le béton.

Après durcissement du béton, les vérins déployés jouent le rôle d'armatures assurant la transmission des efforts d'un panneau à l'autre.

Afin d'obtenir le meilleur ancrage possible des vérins dans le béton, il est avantageux de munir le corps du vérin et la tige du vérin, à leurs extrémités opposées, de brides ou plaques d'extrémité. En variante, le corps du vérin pourrait être muni de protubérances destinées à améliorer l'adhérence entre le béton et le corps du vérin, la tige étant seule pourvue d'une bride ou plaque d'ancrage à son extrémité libre. Selon encore une autre variante, le corps du vérin pourrait être fixé à des fers ou barres d'ancrage qui seront eux-mêmes moyés dans le béton.

Comme des cages d'armatures seront le plus souvent mises en place dans les excavations avant coulée du beton, il est commode d'attacher ou suspendre les corps des vérins à la cage d'armatures afin d'assurer leur répartition sur la hauter du panneau à réaliser. Si la fixation du corps à l'une des barres de la cage est suffisamment solide, on peut assurer du même coup l'ancrage du corps au béton après coulée de ce dernier, sans nécessité de prévoir une bride ou plaque d'extrémité sur le corps du vérin.

Bien entendu, dans le cas de l'emploi de cages d'armatures, il faut prévoir dans celles-ci des volumes libres destinés à recevoir les tiges des vérins lors de leur déploiement.

Ainsi chaque cage d'armatures peut porter une série de vérins à l'une de ses extrémités et être pourvue de volumes libres adéquats à l'autre extrémité pour recevoir les tiges des vérins de la cage adjacente lors de leur déploiement. En variante, une cage d'armatures sur deux peut être porteuse d'unsjeu de vérins à chacune de ses extrémités, les cages adjacentes étant, de leur côte, pourvues des volumes libres adéquats. Dans ce dernier mode de réalisation, les vérins prévus aux deux extrémités des cages porteuses de vérins peuvent être reliés deux à deux par un organe de liaison, tel qu'une barre d'acier, assurant leur ancrage.

Comme vérins utilisables, on peut utiliser des vérins à simple effet ou à double effet. Dans le cas de vérins à simple effet, il faut veiller à ce que, lors du déploiement des tiges, par exemple sous l'effet d'une pression d'air comprimé ou d'un autre fluide sous pression, le piston de chaque vérin vienne bien en butée contre le fond du cylindre afin d'être certain que les efforts seront bien transmis de la tige au corps du vérin et vice-versa. Dans le case de vérins à double effet, il est loisible d'exercer une précontrainte, après durcissement du béton, afin de mettre en traction la tige du vérin. La pérennité de cette précontrainte sera assurée par l'utilisation comme fluide de mise en pression du vérin d'un fluide durcissable, tel qu'un coulis de ciment sans retrait, qui fera prise dans le cylindre du vérin. Un tel fluide durcissable peut d'ailleurs aussi être employé dans le cas d'un vérin à simple effet. Les zones d'ancrage du corps et de la tige du vérin pourront être armées transversalement par des aciers prévus à cet effet dans les cages, de manière à respecter les usages en matière de béton.

Les vérins peuvent être de qualité très ordinaire, voire inférieure, étant donné qu'ils ne sont destinés à fonctionner qu'un seule fois.

Les vérins peuvent être placés horizontalement et parallèlement aux faces de la paroi mouléee ou dans toute autre direction désirable du point de vue de la transmission des efforts. Les vérins peuvent être positionnés dans le plan moyen des panneaux s'il s'agit de transmettre une simple traction. Dans le cas de la transmission d'un effort de flexion on pourra prévoir une série de vérins décalés par rapport au plan moyen des panneaux lorsque l'effort s'exerce toujours dans le même sens ou deux séries de vérins positionnées chacune de part et d'autre du plan moyen des panneaux lorsque l'effort s'exerce de façon alternée dans les deux sens.

Le tiges des vérins seront avantageusement protégées de la corrosion au droit de la traversée du joint. On pourrait, par exemple, prévoir un revêtement anti-corrosion sur la tige de chaque vérin.

Les vérins seront dimensionnés en fonction des efforts auxquels ils seront soumis, ainsi que cela est évident.

La description qui va suivre au regard du dessin annexé, donnée à titre d'exemple non limitatif, fera bien comprendre comment l'invention peut être réalisée, les particularités qui ressortent tant du dessin que du texte faisant bien entendu partie de ladite invention.

Les figures 1a à 1e sont des vues en plan schématiques illustrant le procédé de l'invention. La figure 2 est une vue schématique en coupe selon la ligne E-E de la figure 1e; et la figure 3 est une vue schématique illustrant une variante du procédé de l'invention.

Les figures 1a à 1e et 2 illustrent la mise en oeuvre du procédé de l'invention. Sur la figure 1a, on voit une excavation 1n réalisée de façon classique sous boue bentonitique, dans laquelle sera coulé le panneau n de la paroi moulée. A l'extrémité de cette excavation voisine du futur panneau n+ 1, est mis en place un coffrage profilé 2n. Dans l'excavation 1n, on met en place une cage d'armatures 3n (représentée de façon très simplifiée) à laquelle sont fixés une pluralité de vérins 4n à simple effet en position rétractée.

Les vérins 4n comprennent un corps 5n et une tige 6n portant à leurs extrémités opposées des brides ou plaques d'ancrage 7n et 8n, respectivement. Les vérins 4n sont positionnés à intervalles, par exemple, réguliers sur la hauteur de la cage et dans la région de la cage voisine du coffrage 2n. Les cylindres des vérins sont alimentés en fluide sous pression par un conduit 9n. La cage portant les vérins étant en place, on envoie un léger coup d'air comprimé dans les vérins afin que les plaques 8n viennent en butée contre le coffrage 2n, puis on procède au bétonnage de l'excavation 1n (figure 1b).

Au cours de ce bétonnage, la cage 3n, le conduit 9n, les corps 5n des vérins et leurs plaques 7n se trouvent enrobés dans le béton, tandis que seule une petite portion des tiges 6n est enrobée, les plaques 8n affleurant du béton.

Après cela, on creuse, à la suite de l'excavation 1n, une excavation 1 n+1, dans laquelle sera moulé le panneau n+ 1, puis on extrait le coffrage 2n (figure 1c). En variante, on pourrait extraire le coffrage avant de creuser l'excavation 1n+i, à la condition que le béton du panneau n soit devenu assez ferme pour se soutenir de lui-même.

Dans l'étape suivante (Figure 1d), on met en place dans l'excavation 1n+i une cage d'armatures 3n+i semblable à la cage 3n, dont l'extrémité voisine du panneau n est pourvue de volumes libres 10n+i correspondant à l'emplacement qu'occuperont les tiges 6n avec leurs plaques 8n une fois déployées, tandis que son extrémité opposée porte une pluralité de vérins 4n+i (non représentés).

Enfin (figure 1e), on injecte un fluide sous pression dans le conduit 9n afin de libérer les tiges 6n de l'emprise de béton et de les déployer jusqu'à ce que la portion de chaque vérin vienne en butée, en fin de course, contre le fond du cylindre du vérin. Si désiré, on pourrait utiliser un tube d'injection à obturateur double classique inséré dans le conduit 9n et que l'on amènerait successivement en regard de chacune des dérivations desservant les vérins, afin d'être sûr que le déploiement des vérins est effectif. Il est à noter qu'il est assez facile de libérer les tiges de l'emprise du béton, ce dernier n'enserrant qu'un court tronçon lisse de chaque tige si on a pris bien soin d'appliquer les plaques 8n contre le coffrage d'extrémité. Après cela, il n'y a plus qu'à bétonner l'excavation 1ₙ₊₁. Bien entendu, on procèdera de façon analogue à ce qui vient d'être décrit pour réaliser la jonction entre les panneaux n+ 1 et n+ 1

Grâce à la présence des brides ou plaques 7n et 8n le corps et la tige des vérins sont solidement ancrés dans le béton, ce qui exclut tout risque de glissement.

La figure 3 illustre la variante du procédé de l'invention dans laquelle on utilise des vérins 14 à double effet à la place des vérins 4 à simple effet. Dans cette variante, on utilise des vérins dont le cylindre comporte deux chambres pouvant être mises en pression par les conduits 9n et 11n respectivement, en on procède comme décrit à propos des figures 1 et 2, si ce n'est que, dans la séquence illustrée par la figure 1e, on ne déploie pas les tiges totalement mais on laisse subsister une certaine course résiduelle, par exemple en prévoyant une butée 12n sur la tige de chaque vérin, et que, après la prise du béton coulé dans l'excavation n+1, on met en traction la tige de chacun des vérins en injectant par le conduit Un un fluide durcissable sous pression, tel qu'un coulis de ciment sans retrait, dont la prise assurera la perennité de la force de traction appliquée à la tige de chacun des vérins. La figure 3 illustre les vérins après leur mise en traction.

## Revendications

1. Procédé pour assurer la continuité mécanique et la transmission des efforts entre deux panneaux adjacents d'une paroi en béton armé, moulée dans le sol, caractérisé en ce qu'il consiste à noyer dans le béton d'un panneau (n) en cours de réalisation les corps (5n) d'une pluralité de vérins (4n) répartis à intervalle sur la hauteur du panneau et disposés à l'extrémité dudit panneau adjacente au panneau (n+1) suivant à réaliser, les tiges (6n) des vérins étant en position rétractée et leurs extrémités (8n) étant amenées au voisinage immédiat des moyens de coffrage (2n) de l'extrémité de l'excavation (1n) dans laquelle est coulé le panneau n, puis, après prise suffisante du béton de ce panneau, exécution de l'excavation du panneau (n+ 1) suivant et enlèvement des moyens de coffrage (2n) prévus à l'extrémité de l'excavation du panneau (n) à déployer les tiges (6n) des vérins de manière qu'elles pénètrent dans l'excavation (7n+/) du panneau (n+1) suivant à réaliser et, enfin, à bétonner l'excavation dudit panneau (n+1) en noyant ainsi les tiges des vérins dans le béton.

2. Procédé selon la revendication 1, caractérisé en ce que les corps (5n) des vérins sont attachés à une cage d'armatures (3n) mise en place dans la tranchée (n) avant le bétonnage de l'excavation.

3. Procédé selon la revendication 1 ou 2, caractérisé en ce qu'on emploie des vérins (4n) dont le corps et la tige sont munis, à leurs extrémités opposées, de brides ou plaques (7n, 8n).

4. Procédé selon la revendication 1, 2 ou 3, caractérisé en ce qu'on utilise des vérins à simple effet.

5. Procédé selon la revendication 1, 2 ou 3, caractérisé en ce qu'on utilise des vérins à double effet, et en ce qu'on met en traction les tiges des vérins après prise du béton coulé dans l'excavation (n+ 1), en injectant dans les vérins un fluide sous pression durcissable.

6. Procédé selon l'une quelconque des revendications 1 à 5, caractérisé en ce qu'il est prévu une pluralité de vérins à chacune des extrémités d'un panneau sur deux.

7. Procédé selon la revendication 6, caractérisé en ce que les corps des vérins prévus aux deux extrémités d'un panneau sont reliés deux à deux par un organe de liaison.

8. Procédé selon l'une quelconque des revendications 1, 2, 4, 5 et 6, caractérisé en ce que les corps des vérins portent des protubérances.

9. Procédé selon l'une quelconque des revendications 1,3,4,5 et 6, caractérisé en ce que les corps des vérins sont fixés à des fers ou barres d'ancrage noyés dans le béton.

## Patentansprüche

1. Verfahren zum Sichern der mechanischen Kontinuität und der Übertragung von Kräften zwischen zwei aneinandergrenzenden Platten einer im Boden gegossenen Wand aus Stahlbeton, dadurch gekennzeichnet, daß in den Beton einer Platte (n) bei ihrer Herstellung die Körper (5n) einer Vielzahl von Hubeinrichtungen (4n) eingesetzt werden, die mit Abstand über die Höhe der Platte verteilt und am Rand der genannten Platte angeordnet sind, der an die nächstfolgend herzustellende Platte (n+1) angrenzt, daß die Stangen (6n) der Hubeinrichtungen in einer eingeschobenen Stellung sind, in der ihre Enden (8n) in unmittelbarer Nähe der Verschalungsmittel (2n) des Endes der Vertiefung (1n) liegen, in die die Platte (n) gegossen wird, worauf, nach einer ausreichenden Aushärtung des Betons dieser Platte, die Vertiefung für die folgende Platte (n+1) hergestellt und die Verschalungsmittel (2n), die am Ende der Vertiefung der Platte (n) vorgesehen sind, weggenommen werden, worauf die Stangen (6n) der Hubeinrichtungen derart ausgefahren werden, daß diese in die Vertiefung (fn+1) der folgenden herzustellenden Platte (n+ 1) eintauchen und daß schließlich die Vertiefung für die genannte Wand (n+ 1) betoniert wird, wobei gleichfalls die Stangen der Hubeinrichtungen in den Beton eintauchen.

2. Verfahren nach Anspruch 1, dadurch gekennzeichnet, daß die Körper (5n) der Hubeinrichtungen an einem Bewehrungskäfig (3n) befestigt sind, der in den Einschnitt (n) vor der Betonierung der Vertiefung eingesetzt ist.

3. Verfahren nach Anspruch 1 oder 2, dadurch gekennzeichnet, daß Hubeinrichtungen (4n) verwendet werden, deren Körper und die Stange an ihren gegenüberliegenden Enden mit Flanschen oder Platten (7n, 8n) versehen sind.

4. Verfahren nach einem der Ansprüche 1 bis 3, dadurch gekennzeichnet, daß einfach wirkende Hubeinrichtungen verwendet werden.

5. Verfahren nach einem der Ansprüche 1 bis 3, dadurch gekennzeichnet, daß doppelt wirkende Hubecnrichtungen verwendet werden und daß nach dem Aushärten des in die Vertiefung (n+ 1) gegossenen Betons die Stangen dadurch unter Spannung gesetzt werden, daß in die Hubeinrichtung eine aushärtbare und unter Druck stehende Flüssigkeit eingepreßt wird.

6. Verfahren nach einem der Ansprüche 1 bis 5, dadurch gekennzeichnet, daß eine Vielzahl von Hubeinrichtung an jedem Ende jeder zweiten Platte angeordnet ist.

7. Verfahren nach Anspruch 6, dadurch gekennzeichnet, daß die Körper der an zwei Enden einer Platte angeordneten Hubeinrichtungen paarweise über ein Verbindungsorgan miteinander verbunden sind.

8. Verfahren nach einem der Ansprüche 1, 2, 4, 5 und 6, dadurch gekennzeichnet, daß die Körper der Hubeinrichtungen Ausstülpungen aufweisen.

9. Verfahren nach einem der Ansprüche 1, 2, 4, 5 und 6, dadurch gekennzeichnet, daß die Körper der Hubeinrichtungen an den Eisen oder Stangen der im Beton eintauchenden Verankerung befestigt sind.

## Claims

1. Method for providing mechanical continuity and transmission of stresses between two adjacent panels of a reinforced concrete wall cast into the ground, characterized in that it comprises embedding into the concrete of a panel (n) which is being formed, the bodies (5n) of a plurality of jacks (4n) arranged at intervals over the height of the panel and being arranged at the end of said panel adjacent to the next panel (n+1) to be formed, the stems (6n) of the jacks being in the retracted position and their ends (8n) being positioned in the immediate vicinity of framework means (2n) provided at the end of the excavation (1n) in which the panel (n) is cast, then, after the concrete of this panel has set to a sufficient extent, carrying out excavation for the next panel (n+1) and removing the framework means (2n) provided at the end of the excavation for the panel (n), then causing the stems (6n) of the jacks to be extended so that they penetrate into the excavation (ln+1) for the next panel (n+ 1) to be formed and, finally, concreting the excavation for said panel (n+1), thus embedding the stems of the jacks in the concrete.

2. Method in accordance with claim 1, characterized in that the bodies (5n) of the jacks are attached to a reinforcing cage (3n) positioned into the excavation (n) prior to the pouring of the concrete.

3. Method in accordance with claim 1 or 2, characterized in that jacks (4n) are employed of which the body and the stem are provided, at their opposing ends, with flanges or plates (7n, 8n).

4. Method in accordance with claim 1, 2 or 3, characterized in that single-acting jacks are used.

5. Method in accordance with claim 1, 2 or 3, characterized in that double-acting jacks are used, and in that the stems are put under traction after the concrete poured into the excavation (n+ 1) has set, by injecting a hardenable fluid under pressure into the jacks.

6. Method in accordance with anyone of claims 1 to 5, characterized in that a plurality of jacks are provided at each of the ends of alternate panels.

7. Method in accordance with claim 6, characterized in that the bodies of the jacks provided at the two ends of a panel are connected pairwise by a linking member.

8. Method in accordance with anyone of claims 1, 2, 4, 5 and 6, characterized in that the bodies of the jacks are provided with protuberances.

9. Method in accordance with anyone of claims 1, 2, 4, 5 and 6, characterized in that the bodies of the jacks are fixed to rounds or anchoring rods which are embedded in the concrete.
